# EUROPÄISCHE PATENTSCHRIFT

(11) **EP 1 871 539 B1**
(45) Veröffentlichungstag und Bekanntmachung des Hinweises auf die Patenterteilung: **24.02.2010**
(21) Anmeldenummer: 06743302.9
(22) Anmeldetag: 13.04.2006
(51) Int. Cl.: B05B 11/00

(54) **SPENDER ZUR AUSGABE FLÜSSIGER BIS PASTÖSER MASSEN**
DISPENSER FOR DISCHARGING LIQUID TO PASTY MATERIALS
DISTRIBUTEUR UTILISE POUR LA DISTRIBUTION DES MASSES FLUIDES ET PATEUSES

(30) Priorität: 18.04.2005 DE 202005006230 U; 21.09.2005 DE 202005014895 U
(43) Veröffentlichungstag der Anmeldung: 02.01.2008
(73) Patentinhaber: MegaPlast GmbH, 78052 Villingen-Schwenningen (DE)
(72) Erfinder: AUER, Günter, 78050 Villingen-Schwenningen (DE)
(74) Vertreter: Müller, Enno
(86) Internationale Anmeldenummer: PCT/EP2006/061592
(87) Internationale Veröffentlichungsnummer: WO 2006/111506

(56) Entgegenhaltungen:
- DE-A1- 3 442 092
- DE-U1- 20 019 540
- US-A- 5 205 441
- US-A- 5 819 990
- US-A- 6 006 948
- US-A1- 2001 025 860
- US-A1- 2004 188 464

## Beschreibung

Die Erfindung betrifft einen Spender mit den Merkmalen des Oberbegriffes des Anspruchs 1.

Derartige Spender sind bereits in vielfältigen Ausgestaituxtgem bekannt geworden. Beispielsweise ist auf die FR 2 647 418 A1 oder die DE 34 42 092 A1 zu verweisen.

Bei derartigen Spendern kann es allerdings zu einer gewissen Nachteiligkeit kommen. Bei dem Transport solcher Spender kann es zu Schwingungen der Masse oder Druckstößen in der Masse kommen, die sich bis hin zu eine unerwünschten Produktaustritt auswirken. Dies insbesondere auch, wenn bereits eine Teilentleerung gegeben ist und eine, gegebenenfalls grundsätzlich vorgesehene, Transportsicherung nicht aktiviert wurde.

Zum Stand der Technik ist weiter auf die DE 20019540 U1 zu verweisen. Hieraus ist ein Spender zur Ausgabe flüssiger oder pastöser Massen mit einem Pumpenkopf bekannt, in welchem die ein Ein- und Auslassventil aufweisende Pumpkammer eine flexible Pumpkanunerwandung aufweist. Darüber hinaus ist auch die DE 3442092 A1 zu verweisen. Hieraus ist ein Spender mit den Merkmalen des Oberbegriffes des Anspruches 1 bekannt.

Der Erfindung liegt die Aufgabe zugrunde, einen Spender wie eingangs vorausgesetzt anzugeben, der im Hinblick auf die angesprochene Problematik vorteilhaft ausgebildet ist.

Diese Aufgabe ist beim Gegenstand des Anspruches 1 gelöst, wobei darauf abgestellt ist, dass die Pumpkammerwandung des Pumpenkopfes flexibel ausgebildet ist, dass der Innenbeutel im Bodenbereich des Vorratsbehältnisses stellenweise oder entlang einer Linie mit dem Boden verbunden ist, so dass ein Stülpen des Innenbeutels verhindert ist, und dass der Innenbeutel im Halsbereich des Vorratsbehältnisses an diesem befestigt ist.. Aufgrund einer solchen flexiblen Pumpkannnemvartdung kann bei einem Spender der hier vorausgesetzten Art vorteilhaft eine Druckschwankung, zumindest zu einem gewissen Teil, aufgefangen werden. Beispielsweise kann auch ergänzend eine Belastung oder Vorspannung des Auslassventils so eingestellt werden, im Vergleich zu der Elastizität der Pumpkammerwandung, dass eine Druckspitze praktisch vollständig oder jedenfalls zu einem sehr erheblichen Maße in der Pumpkammerwandung abgefedert wird. Diese Ausgestaltung ist insbesondere auch dann vorteilhaft, wenn, was üblicherweise der Fall ist, dass Ein und Auslassventil im Ruhezustand des Spenders nicht definitiv schließen. Aus Gründen des Zusammenhalts in der Masse im unbetätigten Zustand kann dies vorgesehen sein.

Darüber hinaus ist ein Rückschlagventil, wie es allgemein als Einlassventil in die Pumpkammer eingesetzt wird, insbesondere bei hoch viskosen Medien nach einem Gebrauch des Spenders nicht immer geschlossen. Denn nach einem Spendehub eines Spenders schließt sich die Ansaugphase an, in welcher Produkt aus dem Vorratsbehältnis unter Öffnung des Pumpkammer-Eingangsventils in die Pumpkammer gesaugt wird. Entsprechend ist das Ventil geöffnet. Insbesondere auch im Zusammenhang mit solchen hoch viskosen Medien ist daher ein unmittelbarer Übergang in die Pumpkammer vom Vorratsbehältnis her gegeben, so dass sich die erwähnten Druckstöße unter Umständen entsprechend negativ auswirken könnten. Eine gewisse Verbesserung kann gegebenenfalls insofern erreicht werden, wenn ein elastisch ausgebildetes Einlaßventil vorgesehen wird, insbesondere auch ein - in diesem Fall nur beispielsweise elastisches - in seine Verschlussstellung vorgespanntes Einlassventil vorgesehen wird.

Verteilhaft ist es auch, wenn eine solche Pumpkammerwandung eingesetzt wird, die sogleich aufgrund ihrer elastischen Rückstellkraft eine sonst erforderliche Rückstellfeder ersetzt. Da eine solche Rückstellfeder in der Regel eine metallische Feder ist, ist es also mit einem hier beschriebenen Spender ohne weiteres möglich, einen ohne Metallteile auskommende Spender auszubilden.

In weiterer Einzelheit kann die Pumpkammer durch einen Pumpenbalg gebildet sein, wie er etwa grundsätzlich, hinsichtlich der Pumpkammerwandungen, in der DE 87 02 705 U1 oder der DE 86 29 681 beschrieben ist. Der Offenbarungsgehalt dieser Druckschriften wird hiermit vollinhaltlich auch in die Offenbarung vorliegender Anmeldung, auch zum Zwecke Merkmale der in Bezug genommenen Druckschriften in Ansprüche vorliegender Anmeldung einzubeziehen, aufgenommen.

Es ist auch bevorzugt, dass die Pumpkammerwandung aufgrund ihrer elastischen Rückstellkraft eine sonst erforderliche Rückstellfeder ersetzt.

Das in seine Verschlussstellung vorgespannte Einlassventil besteht vorzugsweise auch insgesamt aus einem elastischen Kunststoffmaterial. Dies ist möglich aufgrund der besonderen Gestaltung des Einlassventils in Form eines doppelt topfförmigen bzw. eines sich nach oben stufenartig erweiternden, innen hohlen Teils. Die Abdichtung erfolgt über eine äußere Randkante des insofern kreisförmigen Querschnitt aufweisenden Teils, an einem Stufenübergang. Von dem unteren, der Pumpkammer zugewandten Boden des Einlassventils kann noch ein Zentrierungsstiel ausgehen.

Die Vorspannung des Einlassventils und/oder des Auslassventils in die Verschlussstellung bedeutet nicht notwendig, dass sie mit Vorspannung an der Verschlusswandung anliegen. Insbesondere für das Einlassventil kann dies auch bedeuten, dass nur eine annähernd, aber gegebenenfalls noch einen Spalt freilassende Schließung vorgesehen ist. Dies kann sogar vorteilhaft sein im Hinblick auf eine kontinuierliche Verbindung der Masse in Pumpkammer und Vorratsbehältnis für etwa längere Perioden des Nichtgebrauchs. Das bevorzugt in den Pumpenbalg integriert ausgebildete Einlassventil weist in Einzelheit ein Brückenteil auf, das bevorzugt aus einem Weichkunststoff, wie im Übrigen der Pumpenbalg insgesamt, besteht. Von diesem Brückenteil wiederum kann umlaufend eine Dichtlippe ausgehen, die mit einem Gegendichtteil an dem Teleskopaußenteil zusammenwirkt.

Nachstehend ist die Erfindung des Weiteren anhand der beigefügten Zeichnung, die jedoch lediglich ein Ausfühungsbeispiel darstellt, erläutert. Hierbei zeigt:
- Fig. 1: einen Querschnitt durch einen Spender geschnitten entlang der Längsachse a-a in Fig. 3;
- Fig. 2: einen Querschnitt durch den Spender, geschnitten entlang der Querachse b-b in Fig. 3;
- Fig. 3: eine Draufsicht auf den Spender gemäß Fig.1 bzw. Fig. 2;
- Fig. 4: einen Querschnitt durch den Pumpenkopf, geschnitten entlang der Längsachse c-c in Fig. 6;
- Fig. 5: eine Darstellung gemäß Fig. 4, geschnitten entlang der Querachse d-d in Fig. 6;
- Fig. 6: eine Draufsicht auf den Spendekopf gemäß Fig. 4 bzw. Fig. 5, bei abgenommener Überkappe.

Dargestellt und beschrieben ist zunächst mit Bezug zu den Fig. 1 und 2 ein Spender 1 bestehend aus einem Pumpenkopf 2 und einem Vorratsbehältnis 3.

Innerhalb des Vorratsbehältnisses 3 ist ein weitgehend loser Innenbeutel 4 angeordnet, in welchen die zu spendende Masse enthalten ist. Der Innenbeutel 4 kann im Bodenbereich des Vorratsbehältnisses 3 stellenweise oder entlang einer Linie mit dem Boden verbunden sein, so dass ein Stülpen des Innenbeutels verhindert ist.

Der Innenbeutel 4 ist weiter im Halsbereich 5 des Vorratsbehältnisses 3 mit diesem befestigt.

Zugleich kann hier eine Befestigung aufgrund der Klemmung durch den Pumpenkopf 2 erreicht sein. Der Pumpenkopf 2 ist modulartig ausgebildet und kann von oben in das Vorratsbehältnis 3 eingesetzt werden. Die Verbindung zwischen dem Vorratsbehältnis 3 und dem Pumpenkopf 2 ist mittels eines Adapterteiles 6 erreicht, das aufgrund der runden Ausführung des Pumpenkopfes 2 , jedenfalls des Teleskopaußenteils 15 und des Teleskopinnenteils 10, in den Querschnitten gemäß Fig. 1 bzw. Fig. 2 sich unterschiedlich darstellt. In der Längsachse a-a des oval gestalteten Vorratsbehältnisses 3, siehe Schnittdarstellung gemäß Fig. 1, bildet das Adapterteil 6 einen Absatzbereich 16 aus, der in der Querachse b-b, vgl. Fig. 2, nur noch als einzelne Wandung 17 gegeben ist. Entsprechend ist die Rast- bzw. Klemmverbindung zwischen dem Adapterteil 6 und dem Vorratsbehältnis 3 teilweise, im Bereich der Stufenfläche 16, durch eine gesonderte Rastwandung 18 gegeben, die mit dem zugeordneten, zum Rasten ausgebildeten Halsbereich 5 des Vorratsbehältnisses 3 zusammenwirkt. Im Bereich der Querachse b-b übernimmt diese Zusammenwirkung jedoch die Wandung 17, die insofern in diesem Bereich auch einen eigenen Rastwulst 19, vgl. Fig. 2 und 5, ausbildet.

Der Pumpenkopf 2 ist darüber hinaus von einer Überkappe 7 überfangen.

Wie sich in weiterer Einzelheit aus den Fig. 4 bis 6 ergibt, weist der Pumpenkopf 2 eine Pumpkammer 8 auf, die aus einem flexiblen Pumpenbalg 20 besteht. Der Pumpenbalg 20 ist im Vertikalquerschnitt zickzackförmig verlaufend ausgebildet, dagegen, wie sich aus einem Horizontalquerschnitt ergeben würde, grundsätzlich kreisförmig gebildet. Es handelt sich auch hierbei bevorzugt um ein Kunststoffspritzteil, aus einem entsprechend weichelastischen Kunststoff. In dem Pumpenbalg integriert ausgebildet ist fußseitig ein Teil 9 eines Einlassventiles, dessen gegenüberliegendes Zusammenwirkungsteil in das Teleskopaußenteil 15 des Pumpenkopfes 2 integriert ist. Weiter weist der Pumpenkopf 2 ein Teleskopinnenteil 10 auf, wobei beide außerhalb der Pumpkammer 8 miteinander teleskopieren.

Das Teleskopaußenteil 15 bildet in weiterer Einzelheit einen umlaufenden Stützsockel 21 aus, in welchem der Fußbereich des Pumpenbalgs 20 unterseitig einsitzt. Und zwar in Zusammenwirkung mit einer Innenfläche des Stützsockels 21. In diesem Bereich ist der Pumpenbalg 20 auch nicht mehr balgartig ausgebildet, sondern mit einer Massivwandung, die im Überfangbereich des Stützsockels 21 einen verstärkten dreieckförmigen Querschnitt aufweist.

Mittels gesonderter Stützfüße 22, 23 sitzt der Pumpenbalg unterseitig auf dem Boden 24 des Teleskopaußenteils 15 - innenseitig - auf. Der Boden 24 bildet eine zentrale Öffnung 25, als Zuführkanal zum Einlassventil 26, gegenüber dem Boden 24 zum Inneren der Pumpkammer 8 hin eingezogen. Mündungsseitig läuft der Kanal in zwei konzentrische Ringe 27, 28 aus, von welchen die Außenfläche des Rings 27 zur dichtenden Zusammenwirkung mit einer Lippe 29 des Brückenteils 9 des Einlassventils 26 ausgebildet ist.

Oben im Pumpenkopf 2 befindet sich das auch aus einem weichelastischen Kunststoffteil gebildete Auslassventil 11. Dieses sitzt in einem Sitzteil 12 ein, das zusammenwirkend mit einem Gegenhalterteil 13 durch Einklemmung einen oberen Kragen 14 des Balges bzw. der Pumpkammerwandung haltert.

Das Gegenhalterteil 13 weist einen in den Faltenbereich der Pumpkammer 8 hineinragenden Unterabschnitt 31 auf, der grundsätzlich zylinderartig gebildet ist, an seinem unteren Ende auch noch eine in Form einer inneren Doppelwandung, über einen Teilbereich der Länge des Abschnittes 31 ausgebildeten Führungsabschnitt 30 aufweist, in welchem das Sitzteil 12 geführt ist. Das Sitzteil 12 schließt unterseitig etwa mit dem unteren Ende des Führungsteils 30 ab.

## Patentansprüche

1. Spender (1) zur Ausgabe flüssiger bis pastöser Massen mit einem Pumpenkopf (2) und darin ausgebildeter, eine Pumpkamerwandung (20) aufweisenden Pumpkammer (8), die eine Ein- (26) und ein Auslassventil (11) aufweist, und einem Vorratsbehältnis (3), wobei in dem Vorratsbehältnis (3) ein zur Entleerung volumenverkleinerbarer Vorratsbeutel (4) enthalten ist wobei die Pumpkammerwandung (20) des Pumpenkopfes (2) flexibel ausgebildet ist, **dadurch gekennzeichnet dass** der Innenbeutel im Bodenbereich des Vorratsbehältnisses (3) stellenweise oder entlang einer Linie mit dem Boden verbunden ist, so dass ein Stülpen des Innenbeutels (4) verhindert ist, und dass der Innenbeutel (4) im Halsbereich des Vorratsbehältnisses (3) an diesem befestigt ist.

2. Spender nach Anspruch 1, **dadurch gekennzeichnet, dass** die Pumpkammerwandung (20) durch einen Kunststoff-Pumpkammerbalg gebildet ist.

3. Spender nach einem der Ansprüche 1 oder 2, **dadurch gekennzeichnet, dass** die Pumpkammerwandung (20) aufgrund ihrer elastischen Rückstellkraft eine sonst erforderliche Rückstellfeder ersetzt.

4. Spender nach einem der Ansprüche 1 bis 3, **dadurch gekennzeichnet, dass** das Einlassventil (26) in seine Verschlussstellung vorgespannt ist.

5. Spender nach einem der Ansprüche 1 bis 4, **dadurch gekennzeichnet, dass** das Einlassventil (26) aus elastischem Kunststoffinaterial gebildet ist.

6. Spender nach einem der Ansprüche 1 bis 5, **dadurch gekennzeichnet, dass** das Auslassventil (11) in seine Verschlussstellung vorgespannt ist.

7. Spender nach einem der Ansprüche 1 bis 6, **dadurch gekennzeichnet, dass** das Auslassventil (11) aus einem elastisch rückstellfähigen Kunststoff gebildet ist.

8. Spender nach einem der Ansprüche 5 bis 7, **dadurch gekennzeichnet, dass** das Einlassventil (26) ein Weichkunststoff-Brückenteil (9) aufweist, das in seine Verschlussstellung vorgespannt ist.

9. Spender nach Anspruch 8, **dadurch gekennzeichnet, dass** das Weichkunststoff-Brückenteil (9) materialeinheitlich mit der Pumpkammerwandung (20) ausgebildet ist.

## Claims

1. A dispenser (1) for discharge of liquid to pasty materials, comprising a pump head (2) and a pump chamber (8) formed in the pump head, the pump chamber having a pump chamber wall (20) and an inlet valve (26) and an outlet valve (11), and the dispenser comprising a storage container (3), a storage bag (4) which can be reduced in volume for emptying purposes being contained in the storage container (3), the pump chamber wall (20) of the pump head (2) being formed to be flexible, **characterised in that** the internal bag is connected, in the base region of the storage container (3), to the base, pointwise or along a line, so that turning inside-out of the internal bag (4) is prevented, and **in that** the internal bag (4) is secured to the storage container (3) in the neck region of the storage container.

2. A dispenser according to Claim 1, **characterised in that** the pump chamber wall (20) is formed by a pump chamber bellows of plastics material.

3. A dispenser according to either of Claims 1 and 2, **characterised in that** the pump chamber wall (20) replaces, on account of its elastic restoring force, a return spring which would otherwise be required.

4. A dispenser according to any of Claims 1 to 3, **characterised in that** the inlet valve (26) is biased into its closed position.

5. A dispenser according to any of Claims 1 to 4, **characterised in that** the inlet valve (26) is formed from an elastic plastics material.

6. A dispenser according to any of Claims 1 to 5, **characterised in that** the outlet valve (11) is biased into its closed position.

7. A dispenser according to any of Claims 1 to 6, **characterised in that** the outlet valve (11) is formed of a plastics material having elastically restoring properties.

8. A dispenser according to any of Claims 5 to 7, **characterised in that** the inlet valve (26) has a bridge portion (9) of soft plastics material, the bridge portion being biased into its closed position.

9. A dispenser according to Claim 8, **characterised in that** the bridge portion (9) of soft plastics material is formed integrally with the material of the pump chamber wall (20).

## Revendications

1. Distributeur (1) pour la délivrance de masses liquides à pâteuses, doté d'une tête de pompe (2) et d'une chambre de pompage (8) réalisée à l'intérieur et présentant une paroi de chambre de pompage (20), qui comporte une vanne d'entrée (26) et une vanne de sortie (11), et d'un récipient de réserve (3), un sachet de réserve (4) pouvant être réduit en volume pour le vidage étant contenu dans le récipient de réserve (3), la paroi de chambre de pompage (20) de la tête de pompe (2) étant réalisée de façon souple, **caractérisé en ce que** le sachet intérieur est relié au sol dans la zone de fond du récipient de réserve (3) par endroits ou le long d'une ligne, de sorte qu'un retournement du sachet intérieur (4) est empêché, et **en ce que** le sachet intérieur (4) est fixé dans la zone du col du récipient de réserve (3) sur celui-ci.

2. Distributeur selon la revendication 1, **caractérisé en ce que** la paroi de chambre de pompage (20) est formée par un soufflet de chambre de pompage en plastique.

3. Distributeur selon l'une quelconque des revendications 1 ou 2, **caractérisé en ce que** la paroi de la chambre de pompage (20) remplace un ressort de rappel nécessaire par ailleurs du fait de sa force de ressort de rappel élastique.

4. Distributeur selon l'une quelconque des revendications 1 à 3, **caractérisé en ce que** la vanne d'entrée (26) est pré-étendue dans sa position de fermeture.

5. Distributeur selon l'une quelconque des revendications 1 à 4, **caractérisé en ce que** la vanne d'entrée (26) est à base de matériau plastique élastique.

6. Distributeur selon l'une quelconque des revendications 1 à 5, **caractérisé en ce que** la vanne de sortie (11) est pré-étendue dans sa position de fermeture.

7. Distributeur selon l'une quelconque des revendications 1 à 6, **caractérisé en ce que** la vanne de sortie (11) est formée à partir d'une matière plastique pouvant être repositionnée de façon élastique.

8. Distributeur selon l'une quelconque des revendications 5 à 7, **caractérisé en ce que** la vanne d'entrée (26) présente une partie de pont en matière plastique souple (9), qui est prétendue dans sa position de fermeture.

9. Distributeur selon la revendication 8, **caractérisé en ce que** la partie de pont en matière plastique souple (9) est conçue de façon homogène au niveau du matériau avec la paroi de chambre de pompage (20).
